# EUROPÄISCHE PATENTSCHRIFT

(11) **EP 2 775 080 B1**
(45) Veröffentlichungstag und Bekanntmachung des Hinweises auf die Patenterteilung: **06.01.2016**
(21) Anmeldenummer: 14154592.1
(22) Anmeldetag: 11.02.2014
(51) Int. Cl.: E05F 15/70, E05F 15/611

(54) **Steuerungsvorrichtung für einen Antrieb eines Fensters oder dergleichen**
Control device for a drive of a window or the like
Dispositif de commande pour un entraînement de fenêtre ou analogue

(30) Priorität: 07.03.2013 DE 102013203855
(43) Veröffentlichungstag der Anmeldung: 10.09.2014
(73) Patentinhaber: GEZE GmbH, 71229 Leonberg (DE)
(72) Erfinder: Hucker, Matthias, Dr., 76359 Marxzell (DE); Hahn, Eberhard, 71397 Leutenbac (DE)

(56) Entgegenhaltungen:
- WO-A1-98/37493
- DE-U1- 29 513 905
- US-A1- 2006 006 823

## Beschreibung

Die Erfindung betrifft eine Steuerungsvorrichtung für einen Antrieb eines Fensters oder dergleichen nach dem Oberbegriff des Anspruchs 1.

Aus der DE 295 13 905 U1 ist eine elektrische Betätigungsvorrichtung für einen Flügel eines Fensters bekannt, mit einem elektrischen Antrieb, einem Betätigungstaster und mit einem Selbsthaltemodul, welches zwischen den Betätigungstaster und den Antrieb geschaltet ist. Im Selbsthaltemodul sind zwei Relais mit bis zu drei Umschaltkontakten zum Umschalten des Antriebs zum elektrisch gesteuerten Öffnen und Schließen des Flügels eingesetzt.

Die DE 42 12 473 A1 offenbart einen Antrieb für Fensterkuppeln oder dergleichen, mit einem Antriebsgehäuse, in dem ein Gleichstrommotor vorhanden ist, der eine an der Fensterkuppel angreifende Zahnstange antreibt. Der Antrieb weist eine Stromversorgungseinrichtung für den Motor auf. Die Stromversorgungseinrichtung im Antriebsgehäuse weist einen Niedervoltspannung erzeugenden Transformator und eine die Niedervoltspannung umformende Gleichrichtschaltung auf. Zum Umschalten der Drehrichtung des Antriebs werden ebenfalls Relais verwendet.

Aus der DE 195 07 407 A1 ist eine Einrichtung zur Betätigung und Überwachung von Rauch- und Wärmeabzugsöffnungen bekannt, welche motorische Antriebe, Steuer- und Bedieneinheiten, wie Steuerungseinrichtung für den Antrieb, Taster und eine gemeinsame Anzeige-und Steuerzentrale umfasst. Die Einrichtung weist ein BUS-System zur Ansteuerung der Antriebe auf.

Nachteilig sind die aus dem Stand der Technik bekannten Vorrichtungen aufwändig und insbesondere für einfache Anlagen zu kostenintensiv.

Der Erfindung liegt die Aufgabe zugrunde, eine einfache, kostengünstige Steuerungsvorrichtung für einen Antrieb eines Fensters oder dergleichen zu schaffen.

Die Aufgabe wird durch die Merkmale des Anspruchs 1 gelöst.

Die Unteransprüche bilden vorteilhafte Ausgestaltungsmöglichkeiten der Erfindung.

Nach dem Stand der Technik erfolgt die Richtungsansteuerung eines Antriebs eines Fensters oder dergleichen entweder über serielle Bussignale oder durch Wechsel der Polarität der Versorgungsspannung. Für einfache Anwendungen im Lüftungsbetrieb, insbesondere in Verbindung mit Netzteilen, wird erfindungsgemäß eine Tasterschnittstelle für die Tastereinheit verwendet. Vorteilhaft muss die Polarität der Versorgungsspannung für den Antrieb nicht umgepolt werden, um eine Änderung der Betätigungsrichtung des Antriebs zum Öffnen bzw. Schließen des Fensters zu bewirken, wodurch kostengünstige Standard-Netzteile verwendet werden können.

Die Tasterschnittstelle wandelt die Schaltsignale der Tastereinheit in analoge Spannungspegel um, welche über den Signaleingang bei jedem angeschlossenen Antrieb eingelesen werden können. Über drei verschiedene Spannungspegel werden die Schaltbefehle AUF, ZU und der Ruhepegel für den Sillstand des Antriebs ausgewertet. Die Tasterschnittstelle wird in der Regel in einer Elektrodose, die als Unterputz- oder Aufputzdose ausgebildet sein kann, zwischen den Antrieb, das Netzteil und der Tastereinheit eingebaut. Alternativ kann die Tasterschnittstelle beispielsweise auch im Gehäuse des Netzteils angeordnet sein.

Damit die Umwandlung der Schaltbefehle der Tastereinheit in Spannungspegel weitgehend unabhängig von Schwankungen der Versorgungsspannung geschieht, wird für jeden Spannungspegel jeweils eine Kombination aus Widerstand und Zenerdiode verwendet. Aufgrund der unterschiedlichen Zenerspannungen der Zenerdioden werden die zugeordneten Widerstände jeweils angepasst.

Die Spannungspegel werden über eine aus Dioden aufgebaute wired-or-Verknüpfung als Signalpegel auf eine Signalleitung ausgegeben. Solange keine der Tasten gedrückt ist, liegt als Signalpegel der Ruhepegel an. Bei gedrücktem Taster Auf oder ZU, wird der zugehörige Spannungspegel über die jeweilige Diode als Signalpegel an den Antrieb ausgegeben, wobei die höchste Spannung priorisiert ist.

Die Schaltung ist so ausgelegt, dass durch einen Falschanschluss keine Zerstörung der Platine erfolgt. Dafür sind PTC, Poly-switch-Sicherungen oder Schutzdioden auf der Platine vorgesehen. Die Leitungen können vorteilhaft über einen sogenannten wire-to-board Steckverbinder steckbar mit Platine verbunden werden.

Im Nachfolgenden wird ein Ausführungsbeispiel in der Zeichnung anhand der Figuren näher erläutert.

Dabei zeigen:
- Fig. 1: eine Prinzipdarstellung einer Anordnung der Steuerungsvorrichtung;
- Fig. 2: eine Schaltbild der Steuerungsvorrichtung.

In der Figur 1 ist die Steuerungsvorrichtung 1 für einen Antrieb 2 eines Fensters 3 gezeigt. Die Steuerungsvorrichtung umfasst ein Netzteil 5, eine Tastereinheit 6 und eine Tasterschnittstelle 7, welche in Elektrodosen 4, beispielsweise Unterputz- oder Aufputzdosen, angeordnet sind. Weiterhin ist eine Antriebssteuerung 8 im Antrieb 2 angeordnet. Die vorgenannten Elemente der Steuerungsvorrichtung 1 sind über Leitungen 9, welche mehrere Adern aufweisen, elektrisch miteinander verbunden.

Zum Öffnen und Schließen des Fensters 3 ist es vorgesehen, dass die Tastereinheit 6 einen Taster AUF 6.1 und einen Taster ZU 6.2 aufweist, um die Ansteuerung des Antriebs 2 zum Öffnen und Schließen des Fensters 3 zu bewirken.

In der Figur 2 ist ein Schaltbild der Steuerungsvorrichtung 1 gezeigt. Das Netzteil 5 ist eingangsseitig mit der länderspezifisch gebräuchlichen Wechselspannung des Stromnetzes, hier 230V, versorgt. Ausgangsseitig stellt das Netzteil eine Gleichspannung von hier 24 V zur Verfügung, wie diese bei derartigen Antrieben 2 häufig verwendet wird. Andere Ausgangsspannungen sind selbstverständlich ebenfalls möglich. Die Gleichspannung ist mit dem Antrieb 2 und der Tasterschnittstelle 7 verbunden. Weiterhin ist an der Tasterschnittstelle 7 die Tastereinheit 6 angeschlossen.

Zur Ansteuerung des Antriebs 2 weist die Tasterschnittstelle 7 und die Antriebssteuerung 8 eine Verbindung auf, welche an der Tasterschnittstelle 7 ein Signalausgang und an der Antriebssteuerung einen Signaleingang für das Signal S darstellt.

Abhängig von der Betätigung des Tasters Auf 6.1 oder des Tasters Zu 6.2 stellt die Tasterschnittstelle 7 ein Signal S mit unterschiedlichem Signalpegel bereit, welcher abhängig von den gewählten Bauelementen, insbesondere der Zenerdioden ZD1, ZD2, ZD3 ist und der auf die zur Verfügung stehende Gleichspannung abgestimmt ist. Abhängig von dem Signalpegel des Signals S bewirkt die Antriebssteuerung 8 eine Betätigung des Antriebs 2 des Fensters 3 zum Öffnen oder Schließen oder ein Stoppen bzw. den Ruhezustand des Antriebs 2.

Auf der Platine der Tasterschnittstelle 7 sind die Kaltleiter PTC1, PTC2 als Schutzbeschaltung vorgesehen, welche eine Beschädigung durch einen falschen Anschluss bei der Montage verhindern. Zur Erzeugung der drei vorgesehenen Signalpegel in unterschiedlicher Spannungshöhe für das Öffnen, Schließen und das Stoppen bzw. den Ruhezustand des Antriebs 2, sind jeweils eine Zenerdiode ZD1, ZD2, ZD3 mit zugeordnetem Vorwiderstand R1, R2, R3 vorhanden. Die drei Signalpegel können beispielsweise 6V, 12V und 18V sein und liegen als Signal S an der Tasterschnittstelle 7 bereit. Die Antriebssteuerung 8 setzt das anliegende Signal S entsprechend dem Signalpegel in die zugeordnete Betätigung des Antriebs 2 um. Die drei Signalpegel, welche an den Zenerdioden ZD1, ZD2, ZD3 anstehen, sind durch die Dioden D1, D2, D3 als wired-or - Verknüpfung verbunden.

Zur Ansteuerung des Antriebs 2 wird der Taster AUF 6.1 oder der Taster ZU 6.2 betätigt, wobei jeder Taster 6.1, 6.2 einseitig an den + Pol der Gleichspannung angeschlossen ist. Weiterhin ist die Zenerdiode ZD1 über ihren Vorwiderstand R1 ebenfalls direkt mit dem + Pol der Gleichspannung verbunden. Sind die Taster 6.1, 6.2 unbetätigt, steht daher ein durch die Zenerdiode ZD1 bestimmter erster Signalpegel 6V über die Diode D1 als Signal S bereit, welches ein Stoppen bzw. den Ruhezustand des Antriebs 2 bewirkt. Wird der Taster AUF 6.1 geschlossen, steht ein durch die Zenerdiode ZD2 bestimmter, zweiter, höherer Signalpegel 12V über die Diode D2 als Signal S an, welches hier für die Ansteuerung des Antriebs 2 zum Öffnen des Fensters 3 vorgesehen ist. Ein Schließen des Tasters ZU 6.2 bewirkt, dass ein dritter Signalpegel von 18V der Zenerdiode ZD3 als Signal S bereitgestellt wird, das eine Ansteuerung des Antriebs 2 in Schließrichtung des Fensters 3 bewirkt.

Durch die Ansteuerung des Antriebs 2 mit unterschiedlichen Signalpegeln ist erfindungsgemäß eine einfache und kostengünstige Steuerungsvorrichtung 1 geschaffen.

### Liste der Referenzzeichen

- 1: Steuerungsvorrichtung
- 2: Antrieb
- 3: Fenster
- 4: Elektrodose
- 5: Netzteil
- 6: Tastereinheit
- 6.1: Taster AUF
- 6.2: Taster ZU
- 7: Tasterschnittstelle
- 8: Antriebssteuerung
- 9: Leitung
- S: Signal
- D1, D2, D3: Diode
- PTC1, PTC2: Kaltleiter
- R1, R2, R3: Widerstand
- ZD1, ZD2, ZD3: Zenerdiode

## Patentansprüche

1. Steuerungsvorrichtung (1) für einen Antrieb (2) eines Fensters (3) oder dergleichen, mit einem Netzteil (5) und einer Tastereinheit (6) zur Ansteuerung des Antriebs (2) zum Öffnen und Schließen des Fensters (3),
**dadurch gekennzeichnet,**
**dass** Schaltsignale der Tastereinheit (6) in drei Signalpegel umgesetzt werden, wobei ein erster Signalpegel ein Stoppen bzw. den Ruhezustand des Antriebs (2) bewirkt, ein zweiter Signalpegel eine Betätigung des Antriebs (2) zu Öffnen des Fensters (3) bewirkt und ein dritter Signalpegel eine Betätigung des Antriebs (2) zum Schließen des Fensters (3) bewirkt.

2. Steuerungsvorrichtung nach Anspruch 1,
**dadurch gekennzeichnet, dass** die Signalpegel mittels Zenerdioden (ZD1, ZD2, ZD3) erzeugt werden, wobei ein Signal S an den Antrieb (2) ausgegeben wird.

3. Steuerungsvorrichtung nach Anspruch 2,
**dadurch gekennzeichnet, dass** die Signalpegel der Zenerdioden (ZD1, ZD2, ZD3) über eine mit den Dioden (D1, D2, D3) gebildete wired-or - Verknüpfung verknüpft sind.

4. Steuerungsvorrichtung nach einem der vorhergehenden Ansprüche,
**dadurch gekennzeichnet, dass** der Signalpegel mit der höchsten Spannung priorisiert ist.

5. Steuerungsvorrichtung nach einem der vorhergehenden Ansprüche,
**dadurch gekennzeichnet, dass** im Antrieb (2) eine Antriebssteuerung (8) angeordnet ist, welche den Signalpegel des Signals S in eine zugeordnete Betätigung des Antriebs (2) zum Öffnen oder Schließen des Fensters (3) oder zum Stoppen bzw. für den Ruhezustand des Antriebs (2) umsetzt.

## Claims

1. Control apparatus (1) for a drive (2) for a window (3) or the like, having a power supply unit (5) and a pushbutton switch unit (6) for actuating the drive (2) to open and close the window (3), **characterized**
**in that** switching signals from the pushbutton switch unit (6) are converted into three signal levels, wherein a first signal level brings about stopping or the idle state of the drive (2), a second signal level brings about operation of the drive (2) to open the window (3) and a third signal level brings about operation of the drive (2) to close the window (3).

2. Control apparatus according to Claim 1, **characterized in that** the signal levels are produced by means of Zener diodes (ZD1, ZD2, ZD3), wherein a signal S is output to the drive (2).

3. Control apparatus according to Claim 2, **characterized in that** the signal levels from the Zener diodes (ZD1, ZD2, ZD3) are logically combined by means of a wired-OR function formed with the diodes (Dl, D2, D3).

4. Control apparatus according to one of the preceding claims,
**characterized in that** the signal level having the highest voltage is prioritized.

5. Control apparatus according to one of the preceding claims,
**characterized in that** the drive (2) contains a drive controller (8) that converts the signal level of the signal S into associated operation of the drive (2) to open or close the window (3) or to stop or for the idle state of the drive (2).

## Revendications

1. Ensemble de commande (1) pour un entraînement (2) de fenêtre (3) ou similaire, l'ensemble présentant une partie réseau (5) et une unité de capteur (6) qui amène l'entraînement (2) à ouvrir et fermer la fenêtre (3), **caractérisé en ce que**
des signaux de commutation de l'unité de capteur (6) sont convertis en niveaux de signal, un premier niveau de signal ayant pour effet un arrêt ou le repos de l'entraînement (2), un deuxième niveau de signal l'actionnement de l'entraînement (2) en vue de l'ouverture de la fenêtre (3) et un troisième niveau de signal l'actionnement de l'entraînement (2) en vue de la fermeture de la fenêtre (3).

2. Ensemble de commande selon la revendication 1, **caractérisé en ce que** les niveaux de signal sont formés par des iodes zener (ZD1, ZD2, SD3), un signal S étant délivré à l'entraînement (2).

3. Ensemble de commande selon la revendication 2, **caractérisé en ce que** les niveaux de signal des diodes zener (ZD1, ZD2, ZD3) sont associés à une association filaire OU formée par les diodes (Dl, D2, D3).

4. Ensemble de commande selon l'une des revendications précédentes, **caractérisé en ce que** le niveau de signal qui présente la tension la plus élevée est prioritaire.

5. Ensemble de commande selon l'une des revendications précédentes, **caractérisé en ce qu'**une commande d'entraînement (8) qui convertit les niveaux du signal S en un actionnement associé de l'entraînement (2) pour l'ouverture ou la fermeture de la fenêtre (3) ou pour l'arrêt ou le repos de l'entraînement (2) est disposée dans l'entraînement (2).
